# EUROPÄISCHE PATENTSCHRIFT

(11) **EP 0 615 922 B1**
(45) Veröffentlichungstag und Bekanntmachung des Hinweises auf die Patenterteilung: **29.01.1997**
(21) Anmeldenummer: 93810188.8
(22) Anmeldetag: 15.03.1993
(51) Int. Cl.: B65D 81/32

(54) **Zusammensteckbare Mehrfachkartusche**
Interlockable multiple cartridge
Cartouche multiple et assemblage

(43) Veröffentlichungstag der Anmeldung: 21.09.1994
(73) Patentinhaber: Keller, Wilhelm A., CH-6402 Merlischachen (CH)
(72) Erfinder: Keller, Wilhelm A., CH-6402 Merlischachen (CH)
(74) Vertreter: AMMANN PATENTANWAELTE AG BERN

(56) Entgegenhaltungen:
- EP-A- 0 294 672
- EP-A- 0 421 860
- EP-A- 0 467 830
- CH-A- 539 551
- DE-U- 9 215 072

## Beschreibung

Die vorliegende Erfindung bezieht sich auf eine zusammensteckbare Mehrfachkartusche gemäss Oberbegriff von Patentanspruch 1. Eine solche Kartusche ist zum Beispiel aus der DE-U-9 215 072 bekannt. Zusammensetzbare Kartuschen, als Doppelkartuschen ausgeführt, sind vorbekannt und in verschiedenen Formen auf dem Markt erhältlich. Zusammensetzbare Kartuschen sind insbesondere dann angebracht, falls eine der beiden Komponenten, in der Regel die kleinere, der Aushärter, bei höheren Temperaturen ihre Wirksamkeit verliert oder sich Material verflüchtigt und deshalb gekühlt gelagert werden muss. Bei zusammensetzbaren Kartuschen ist es daher möglich, die kleineren Vorratsbehälter gesondert kühl zu halten, um sie dann vor Gebrauch mit dem grösseren Vorratsbehälter zu vereinen.

Den vorbekannten, zusammensetzbaren Kartuschen ist gemeinsam, dass jeder Vorratsbehälter einen Teil-Auslassstutzen aufweist, der zusammengesetzt einen ganzen Auslassstutzen ergibt, auf den ein statischer Mischer aufgesetzt und mittels einer Ueberwurfmutter gesichert werden kann. Am anderen Ende sind die Vorratsbehälter mit Festhaltemitteln aneinander befestigt. Die vorbekannten zusammensetzbaren Kartuschen werfen grosse Probleme bezüglich Abdichtung auf, da die Teil-Auslass-Stutzen mittels Mischer und Ueberwurfmutter nur gegeneinander gepresst werden. Ausserdem benötigen die Teile beim Auslassende zusätzlich Verzahnungs- oder Positionierungsmittel. Ein weiterer Nachteil bekannter zusammensetzbarer Kartuschen besteht darin, dass vor dem Sichern mit der Ueberwurfmutter die beiden Teile nicht fest zusammengefügt sind und Tendenz haben, auseinanderzufallen.

Es ist davon ausgehend Aufgabe der vorliegenden Erfindung, eine zusammensetzbare Mehrfachkartusche anzugeben, die ein gutes Aneinanderhaften und einfaches Zusammensetzen ermöglicht und bei der die Dichtungsprobleme gelöst sind sowie die Herstellung der kleineren Vorratsbehälter vereinfacht ist. Diese Aufgabe wird mit einer in den Patentansprüchen definierten, zusammensteckbaren Mehrfachkartusche gelöst.

Die Erfindung wird im folgenden anhand einer Zeichnung eines Ausführungsbeispiels näher erläutert.
Fig. 1 zeigt, im Schnitt, ein Ausführungsbeispiel einer zusammengesteckten und verschlossenen Mehrfachkartusche,
Fig. 2 zeigt, im Schnitt, den grösseren Vorratsbehälter,
Fig. 3 zeigt, im Schnitt, den kleineren Vorratsbehälter,
Fig. 4 zeigt einen Ausschnitt vom unteren Ende des grösseren Vorratsbehälters,
Fig. 5 zeigt einen Ausschnitt vom unteren Ende des kleineren Vorratsbehälters,
Fig. 6 zeigt eine Seitenansicht des Verschlusses für den grösseren Vorratsbehälter,
Fig. 6A zeigt eine Sicht von vorne des Verschlusses gemäss Fig. 6,
Fig. 7 zeigt eine Seitenansicht des Verschlusses für den kleineren Vorratsbehälter, und
Fig. 7A zeigt eine Sicht von vorne des Verschlusses gemäss Fig. 7.

In Figur 1 erkennt man ein Ausführungsbeispiel einer zusammengesteckten Doppelkartusche 1, die aus einem grösseren Vorratsbehälter 2 und einem kleineren Vorratsbehälter 3 besteht, wobei diese Vorratsbehälter als Zylinder ausgeführt sind. Der grössere Vorratsbehälter weist einen gemeinsamen Auslassstutzen 4 auf, in dem der Auslass 5 des kleineren Vorratsbehälter 3 eingesteckt ist, wobei die beiden Auslasskanäle 13 und 19 durch eine Wand 17 getrennt sind. Der Auslassstutzen mit den beiden Auslasskanälen ist durch einen Verschluss 6 verschlossen, der sich aus einem Stopfen 7 für den grösseren Vorratsbehälter und einem Stopfen 8 für den kleineren Vorratsbehälter zusammensetzt. Am anderen Ende sind die Vorratsbehälter über Befestigungsmittel 9 miteinander verbunden.

Gemäss Figur 2 weist der grössere Vorratsbehälter 2 ein zylindrisches Teil 10 auf, das zum Auslassende hin in einen Flansch 11 mündet, an dem der Auslassstutzen 4 mit Gewinde 12 angeordnet ist. Der Auslasskanal 13 des grösseren Vorratsbehälter ist durch eine Wand 17 vom Rohrstück 14 abgetrennt, in das der Auslasskanal des kleineren Vorratsbehälter eingeschoben wird. Der Flansch 11 erstreckt sich über die Stelle, an der der kleinere Vorratsbehälter eingeschoben wird, und weist beim grossen Vorratsbehälter quer zum Flansch angeordnete Stege 15 und beim Teil über dem kleineren Vorratsbehälter Verstärkungsrippen 35 auf. Das Befestigungsteil 16 der Befestigungsmittel 9 wird weiter unten anhand von Figur 4 besprochen werden.

Der kleinere Vorratsbehälter 3 gemäss Figur 3 kann relativ einfach hergestellt werden, da daran kein Auslassstutzenteil mit Gewinde und dergleichen vorhanden sein muss. Man erkennt den zylindrischen Teil 18 und den als Rohr ausgebildeten Auslasskanal 19 des Auslasses 5, der mit dichtenden Klemmwülsten 20 und beim Auslassende mit einer Dichtlippe 34 versehen ist.

Am anderen Ende des kleineren Vorratsbehälters befindet sich das zum Befestigungsteil 16 komplementäre Befestigungsteil 21, das weiter unten anhand von Figur 5 näher erläutert werden wird. Zwecks Versteifung des Auslassrohres 5 ist beim Uebergang zum zylindrischen Teil eine halbkreisförmige Verstärkung 36 und eine Rippe 37 angebracht.

In der Regel werden die Auslässe, bzw. deren Querschnitte direkt in der vorgesehen Dimension hergestellt. Es kann jedoch unter Umständen verfahrenstechnisch günstiger sein, für kleinere Querschnitte Einsatzstücke vorzusehen, die wie vorbekannt, in Abhängigkeit von den Querschnitten der Vorratsbehälter bemessen werden, beispielsweise wie gemäss der EP-A-467 830 des gleichen Anmelders.

Die Befestigungsteile 16 am grösseren Vorratsbehälter 2 enthalten zwei Klemmhalterungen 22, die je eine überäquatoriale Klemmfläche 23 besitzen. Die dazu komplementären Befestigungsteile 21 am kleineren Vorratsbehälter 3 enthalten, von unten gesehen, je ein walzenförmiges Gegenstück 24, das in die Klemmhalterung 22 passt. Die Gegenstücke 24 am kleinen Vorratsbehälter sind nach oben je mit einem Flansch 25 abgeschlossen, siehe auch Figur 1, der auf dem flanschartigen Ende 26 der Klemmhalterung 22 aufliegt um zu verhindern, dass der kleinere Vorratsbehälter nach unten abgezogen werden kann.

In den Figuren 6, 6A und 7, 7A sind die beiden Stopfen 7 und 8 dargestellt. Analog zum Gedanken, den gemeinsamen Auslassstutzen ganz am grösseren Vorratszylinder anzubringen, ist der Kopf des grösseren Stopfens 7 ausgebildet, den kleineren Stopfen 8 aufzunehmen. Der Kopf 27 von Stopfen 7 ist als Doppelflansch ausgebildet, der eine Ausnehmung aufweist, in die der Kopf 28 am Stopfen 8 passt. Im gleichen Abstand wie beim Doppelflansch 27 ist ein Ring 29 am kleineren Stopfen 8 angebracht, wobei der Doppelflansch und die Fläche zwischen dem Kopf 28 und Ring 29 dazu dient, ein beispielsweise U-förmiges Abzugmittel einzuführen und damit beide Stopfen gemeinsam herauszuziehen, wie dies in der Europäischen Patentanmeldung EP-A-0 578 897 (veröffentlicht am 19.01.94) für einstückige Stopfen offenbart ist. Die übrigen Teile der Stopfen sind wie bei vorbekannten einstückigen Doppelstopfen gearbeitet und enthalten je eine Verschlussfläche 30, bzw. 31 und Dichtmittel 32, bzw. 33.

Ausgehend von obiger Beschreibung eines Ausführungsbeispiels einer Doppelkartusche ist es ohne weiteres verständlich, dass auch Mehrfachkartuschen mit mehr als zwei Vorratsbehältern nach dem gleichen Prinzip zusammengesetzt werden können, indem am grössten Vorratszylinder der ganze gemeinsame Auslassstutzen angeordnet ist, in dem, getrennt geführt, die Auslasskanäle der kleineren Vorratszylinder gesteckt werden können, während die Befestigungsmittel am anderen Ende die gleichen wie beschrieben oder ähnliche sein können.

## Patentansprüche

1. Zusammensetzbare Mehrfachkartusche, mit mindestens zwei getrennt hergestellten und abfüllbaren Vorratsbehältern, deren Auslässe ausgebildet sind, zusammen einen Auslass-Stutzen zu bilden und deren anderen Enden über Befestigungsmittel aneinander befestigbar sind, dadurch gekennzeichnet, dass an einem Vorratsbehälter (2) ein gemeinsamer Auslass-Stutzen (4) angeordnet ist, der für jeden Vorratsbehälter (2, 3) einen getrennt geführten Kanal (13, 14) enthält, und die anderen Vorratsbehälter (3) je einen in den gemeinsamen Auslassstutzen (4) steckbaren Auslasskanal (19) aufweisen.

2. Mehrfachkartusche nach Anspruch 1, dadurch gekennzeichnet, dass der gemeinsame Auslassstutzen (14) ein Aussengewinde und mindestens eine Trennwand (17) aufweist, wobei einer seiner Kanäle als Auslasskanal (13) für den einen Vorratsbehälter (2) ausgebildet ist und die anderen Kanäle zur Aufnahme der Auslasskanäle (19) der weiteren Vorratsbehälter (3) dienen.

3. Mehrfachkartusche nach Anspruch 1 oder 2, dadurch gekennzeichnet, dass die weiteren Vorratsbehälter (3) als Auslassende lediglich einen Auslasskanal (19) aufweisen.

4. Mehrfachkartusche nach einem der Ansprüche 1 bis 3, dadurch gekennzeichnet, dass die Befestigungsmittel (9) aus Befestigungsteilen (16, 21) an dem einen (2), bzw. weiteren Vorratsbehälter (3) bestehen und die Befestigungsteile (16) an dem einen Vorratsbehälter (2) zwei Klemmhalterungen (22) mit je einer überäquatorialen Klemmfläche (23) enthalten und die je beiden Befestigungsteile (21) an den anderen Behältern (3) je ein walzenförmiges, in die Klemmhalterung (22) passendes Gegenstück (24) enthalten.

5. Mehrfachkartusche nach Anspruch 4, dadurch gekennzeichnet, dass zum Auslass-Ende hin die Klemmhalterungen (22) durch ein flanschartiges Ende (26) und die Gegenstücke (24) durch je einen Flansch (25 abgeschlossen sind, wobei sich im zusammengesteckten Zustand die Flansche (25) an den weiteren Vorratsbehältern (3) auf die Enden (26) des einen Vorratsbehälters (2) abstützen.

6. Mehrfachkartusche nach einem der Ansprüche 1 bis 5, dadurch gekennzeichnet, dass der gemeinsame Auslassstutzen (4) mit einem Verschluss (6) abgeschlossen ist, der aus einem Stopfen (7) für den einen Vorratsbehälter (2) und je einem Stopfen (8) für die weiteren Vorratsbehälter (3) zusammengesetzt ist, wobei der Kopf (27) des Stopfens (7) des einen Behälters ausgebildet ist, die Köpfe (28) der Stopfen (8) der weiteren Behälter (3) aufzunehmen.

7. Mehrfachkartusche nach Anspruch 6, dadurch gekennzeichnet, dass der Kopf (27) des einen Stopfens (7) als Doppelflansch ausgebildet ist, und in einem Abstand vom Kopf (28) der weiteren Stopfen (8) ein Ring (29) angeordnet ist, um in den Zwischenraum ein Abzugmittel einführen und beide Stopfen (7, 8) gemeinsam entfernen zu können.

## Claims

1. Pluggable multiple cartridge comprising at least two separately manufactured and optionally filled storage containers having outlets at one end, said outlets being shaped as to form together an outlet tube socket, the other end of said storage containers being attachable together by fixing means, characterised in that a common outlet tube socket (4) is provided on one storage container (2), said common outlet socket having a separately disposed channel (13, 14) for every one of the storage containers (2, 3), the other storage containers (3) each comprising a dispensing channel (19) pluggable into the common outlet tube socket (4).

2. Multiple cartridge according to claim 1, characterised in that the common outlet tube socket (4) comprises an outer thread (12) and at least one separation wall (17), one of said dispensing channels (13) being shaped as a dispensing channel for one of the storage containers (2), the other dispensing channels (14) being arranged for receiving the dispensing channels (19) of the other storage containers (3).

3. Multiple cartridge according to claim 2 or 3, characterised in that the outlet of said other storage containers (3) comprises one dispensing channel (19) only.

4. Multiple cartridge according to any one of claims 1 to 3, characterised in that said fixing means (9) comprise fixing parts (16, 21) at said one storage container (2) and said other storage containers (3) respectively, the fixing parts (16) at said one storage container (2) comprising two clamping holders (22) having a superequatorial clamping area (23) each, the two fixing parts (21) of the said other storage containers (3) comprising a cylindrical counterpiece (24) fitting in with said clamping holders (22).

5. Multiple cartridge according to claim 4, characterised in that the clamping holders (22) are provided towards the outlet end with a flange-like end piece (26) and each counterpiece (24) with an end flange (25), the flanges (25) on said other storage containers (3) staying on the end pieces (26) of said one storage container (2) when the multiple cartridge is assembled.

6. Multiple cartridge according to any one of claims 1 to 5, characterised in that said common outlet tube socket (4) is closed by a closure device (6) composed of a stopper (7) for said one storage container (2) and a stopper (8) for each one of said other storage containers (3), the head (27) of the stopper (7) of said one storage container (2) being shaped for receiving the heads (28) of the stoppers (8) of said other storage containers (3).

7. Multiple cartridge according to claim 6, characterised in that the head (27) of said one stopper (7) is shaped as a double flange, and a ring (29) is provided at a distance from the head (28) of the other stoppers (8), these parts being arranged for introducing a removing tool into the space between the parts, for removing all stoppers (7, 8) together.

## Revendications

1. Cartouche multiple assemblée, comprenant au moins deux réservoirs fabriqués et remplissables séparément, dont les déversoirs sont conformés de façon à former ensemble un tuyau d'émission, et dont les autres extrémités sont capables d'être reliées par l'intermédiaire de moyens de fixation, caractérisée en ce que l'un des réservoirs (2) présente un tuyau d'émission commun (4) comprenant un canal (13, 14) séparé pour chaque réservoir (2, 3), et que les autres réservoirs (3) présentent chaque fois un canal d'émission (19) enfichable dans ledit tuyau d'émission commun (4).

2. Cartouche multiple selon la revendication 1, caractérisée en ce que ledit tuyau d'émission (14) commun présente un filet extérieur et au moins une paroi de séparation (17), un de ses canaux étant sous forme d'un canal d'émission (13) pour ledit réservoir (2), et les autres canaux servant à recevoir les canaux d'émission (19) desdits autres réservoirs (3).

3. Cartouche multiple selon la revendication 1 ou 2, caractérisée en ce que les autres réservoirs (3) présentent simplement un canal d'émission (19) en tant qu'extrémité d'émission.

4. Cartouche multiple selon l'une quelconque des revendications 1 à 3, caractérisée en ce que lesdits moyens de fixation (9) sont constitués d'éléments de fixation (16, 21) dudit réservoir (2) resp. desdits autres réservoirs (3), et que les éléments de fixation (16) dudit réservoir (2) comprennent deux fixations de serrage (22) ayant chacune une surface de serrage suréquatoriale et les deux éléments de fixation (21) desdits autres réservoirs (3) comprennent chaque fois une contrepartie (24) cylindrique, adaptée à ladite fixation de serrage (22).

5. Cartouche multiple selon la revendication 4, caractérisée en ce que du côté de l'extrémité d'émission, les fixations de serrage (22) se terminent par une extrémité en forme de collet (26) et lesdites contreparties (24) se terminent chaque fois par un collet (25), les collets (25) desdits autres réservoirs (3) reposant sur lesdites extrémités (26) dudit réservoir (2).

6. Cartouche multiple selon l'une quelconque des revendications 1 à 5, caractérisée en ce que le tuyau d'émission commun (4) est fermé par une fermeture (6) composée d'un bouchon (7) pour ledit premier réservoir (2) et un bouchon (8) correspondant pour chacun des autres réservoirs (3), la tête (27) dudit bouchon (7) du premier réservoir ayant une telle forme qu'elle est capable de recevoir les têtes (28) des bouchons (8) des autres réservoirs (3).

7. Cartouche multiple selon la revendication 6, caractérisée en ce que la tête (27) du premier bouchon (7) présente la forme d'une bride double et qu'un collet (29) est disposé à une distance de la tête (28) des autres bouchons (8) afin de permettre l'introduction d'un moyen d'enlèvement dans l'espace intermédiaire et de pouvoir enlever les deux bouchons (7, 8) en commun.
